# EUROPÄISCHE PATENTSCHRIFT

(11) **EP 1 537 632 B1**
(45) Veröffentlichungstag und Bekanntmachung des Hinweises auf die Patenterteilung: **11.01.2006**
(21) Anmeldenummer: 03747985.4
(22) Anmeldetag: 08.09.2003
(51) Int. Cl.: H01R 13/62

(54) **VERFAHREN UND VORRICHTUNG ZUR HERSTELLUNG EINER ELEKTRISCHEN VERBINDUNG VON BAUGRUPPEN UND MODULEN**
METHOD AND DEVICE FOR PRODUCING AN ELECTRICAL CONNECTION OF SUB-ASSEMBLIES AND MODULES
PROCEDE ET DISPOSITIF DE RACCORDEMENT ELECTRIQUE D'ENSEMBLES ET DE MODULES

(30) Priorität: 13.09.2002 DE 10242645
(43) Veröffentlichungstag der Anmeldung: 08.06.2005
(73) Patentinhaber: Magcode AG, 89520 Heidenheim (DE)
(72) Erfinder: NEIDLEIN, Hermann, 89555 Steinheim (DE); SCHMIDT, Siegfried, 89551 Königsbronn (DE)
(74) Vertreter: Lorenz, Werner
(86) Internationale Anmeldenummer: PCT/EP2003/009964
(87) Internationale Veröffentlichungsnummer: WO 2004/027937

(56) Entgegenhaltungen:
- DE-A- 19 930 642
- US-A- 5 015 061
- US-A- 5 401 175
- US-B1- 6 264 473

## Beschreibung

Die Erfindung betrifft ein Verfahren zur Herstellung einer elektrischen Verbindung von Baugruppen und Modulen mit einer Stromgebereinheit, die mit elektrischen Kontaktelementen und mit Magnetkörpern versehen ist, und mit einer Stromnehmereinheit, die mit elektrischen Gegenkontaktelementen und mit Magnetkörpern versehen ist, welche gegenpolig den Magnetkörpern in der Stromgebereinheit gegenüberliegend angeordnet werden.

Die Erfindung betrifft auch eine Vorrichtung zur Durchführung des Verfahrens.

In der PCT/EP 01/14503 ist eine elektromechanische Verbindungsvorrichtung beschrieben, wobei durch Magnetkräfte eine elektrische Verbindung zwischen einer Stromgebereinheit und einer Stromnehmereinheit hergestellt wird. Die Stromverbindung wird dabei durch einen beweglichen Magnetschlitten mit Kontaktstellen, die mit Stromzuführanschlüssen verbunden sind, geschaffen. Über eine Rückhalteeinrichtung in Form eines Dauermagneten wird der Magnetschlitten im Ruhezustand, d.h. wenn keine Stromnehmereinheit mit Magnetkörpern auf die Stromgebereinheit aufgesetzt ist, in einem Abstand zu Kontaktelemeten gehalten, die sich auf der Oberseite bzw. der der Stromnehmereinheit zugewandten Seite der Stromgebereinheit befinden. Bei Annäherung der Stromnehmereinheit an die Stromgebereinheit erfolgt durch die Schließung des Magnetkreises zwischen den Magnetkörpern der Stromgebereinheit und der Stromnehmereinheit eine Kontaktverbindung.

Zur Vereinfachung wird nachfolgend allgemein von Magnetkörpern gesprochen. Dabei kann es sich um Magnete, magnetisierbare Teile oder magnetische Teile handeln, welche unter dem Einfluss eines Magneten magnetisch reagieren. Wesentlich ist, dass die Magnetkörper der Stromgebereinheit und der Stromnehmereinheit derart zusammenwirken, dass sich eine Magnethaftkraft auf beide Teile durch eine magnetisches Feld ergibt.

In der WO 01/03249 A1 ist ebenfalls eine elektromechanische Verbindungsvorrichtung beschrieben, wobei mehrere Magnetelemente und Kontaktelemente in einer Einheit angeordnet sind. Ein bevorzugtes Einsatzgebiet für die Mehrfachkontakte ist der Klein- oder Niederspannungsbereich bis 24 Volt, um Steuerspannung, Schaltimpulse oder Datenübertragungen vorzunehmen. Dabei ist zur Verstärkung der Kontaktverbindung, welche in Form von Flachkontakten erfolgt, wenigstens eine elastische Wand vorgesehen, in der die Kontaktelemente angeordnet sind. Auch hier erfolgt der elektrische Kontakt zwischen einer Stromgebereinheit und einer Stromnehmereinheit für die gesondert angeordneten Kontaktelemente über die Magnetelemente.

In der EP 1 194 983 ist eine mechanische Verbindungsvorrichtung beschrieben, wobei über codierte Magnetelemente eine elektrische Verbindung zwischen einer Stromgebereinheit und einer Stromnehmereinheit hergestellt wird.

Die bisher beschriebenen elektrischen Verbindungsvorrichtungen dienen zur schnellen und häufigen Verbindung von Verbrauchern mit einer Stromquelle.

Zur Herstellung von elektrischen Verbindungen von Modulen, die für längere Zeit vorgesehen sind, z.B. im Kraftfahrzeugbau, werden bisher Steckverbinder verwendet. Eine Kontaktierung erfolgt dabei über Buchsen und Stifte. Dabei sind die Buchsen zur besseren Verbindung mit den Stiften, die zumeist Dreh- oder Stanzteile sind, mit einer oder mehreren Federn pro Kontakt versehen. Die Kontaktkraft und damit die elektrische Verbindung wird über die Federkraft erzeugt. Je höher die Federkraft ist, desto besser ist die Übertragungsqualität und desto höher können die zu übertragenden Ströme sein.

Nachteilig ist auch, dass es im Laufe des Betriebes zu Ermüdungserscheinungen kommen kann, wodurch die Federkraft geringer wird.

Im Kraftfahrzeugbau, aber auch auf anderen Gebieten, werden häufig Ströme von 30 Ampere und mehr über vielpolige Steckverbindungen übertragen.

Aufgrund der erforderlichen hohen Kontaktkraft bei Übertragung von derart hohen Strömen sind zur Minimierung des Kontaktwiderstandes aufgrund der Summe der Kontaktkräfte der Einzelkontakte bei Vielfachsteckern hohe Kräfte beim Zusammenfügen der Steckverbindung während der Montage erforderlich. Diese können bis zu 100 N oder mehr betragen. Technische Hilfsmittel sind bei einer Baugruppenmontage häufig nicht anwendbar, da der Einbauraum zu klein und dadurch schlecht zugänglich ist. Dies bedeutet, die Kontaktverbindung muss von einem Monteur von Hand vorgenommen werden, womit eine einwandfreie Steckverbindung von der Arbeitsweise des Monteurs abhängig ist. Aufgrund von Zeitdruck, Arbeitsdauer mit Ermüdungserscheinungen und dergleichen können deshalb Fehlverbindungen aufgrund eines unvollständigen Steckvorganges nicht ausgeschlossen werden. Ungenügende Verbindungen führen dazu, dass sich später während des Betriebes die Steckverbindung löst und damit die Übertragung unterbrochen wird. Eine weitere Gefahr besteht darin, dass sich der Monteur zur Erleichterung seiner Arbeit in unzulässiger Weise Hilfsmittel, wie Hämmer und dergleichen, zur Herstellung der Verbindung bedient, womit Beschädigungen der Steckverbindung auftreten können.

Der vorliegenden Erfindung liegt daher die Aufgabe zugrunde, ein Verfahren und eine Vorrichtung zur Herstellung einer elektrischen Verbindung von Baugruppen und Modulen zu schaffen, durch die die vorstehend beschriebenen Nachteile vermieden werden, insbesondere durch die eine sichere Verbindung geschaffen wird und zwar ohne dass man auf die Zuverlässigkeit eines Monteurs angewiesen ist.

Erfindungsgemäß wird diese Aufgabe bei einem elektrischen Verbindungsverfahren für Baugruppen und Module mit den in Anspruch 1 genannten Merkmalen gelöst.

Eine Verbindungsvorrichtung zum Herstellen einer elektrischen Verbindung ist in Anspruch 3 aufgezeigt.

Erfindungsgemäß wird nunmehr die Herstellung einer elektrischen Verbindung von Baugruppen und Modulen in zwei Phasen aufgeteilt, nämlich:

In einem ersten Schritt wird eine mechanische Verbindung zwischen der Stromgebereinheit und der Stromnehmereinheit geschaffen, welche man ohne großen Kraftaufwand durchführen kann und welche durch eine entsprechende Ausgestaltung der Verbindungsglieder eindeutig und sicher hergestellt werden kann.

Nach Herstellung der mechanischen Verbindung erfolgt dann eine automatische, von einem Monteur nicht mehr beeinflussbaren Herstellung eines elektrischen Kontaktes mit genauer Orientierung der Kontakte zueinander und mit hohen Kontaktkräften.

Dies wird dabei dadurch ermöglicht, dass die mechanische Verbindung so geschaffen wird, dass in deren Endstellung die Magnetkörper der Stromgebereinheit und der Stromnehmereinheit einander soweit angenähert sind, dass die magnetischen Anziehungskräfte zwischen den einzelnen Magnetkörpern wirken. Auf diese Weise kommt es dann zum Schaltvorgang und damit zu einer elektrischen Verbindung der Kontaktelemente der Stromgebereinheit mit den Gegenkontaktelemente der Stromnehmereinheit. Dies bedeutet, dass auf jeden Fall sichergestellt ist, dass es zu einer vollständigen elektrischen Verbindung kommt. Aufgrund der Magnetkräfte ist eine hohe Haftung zwischen den elektrischen Kontaktelementen und den Gegenkontaktelementen gewährleistet, insbesondere wenn die Magnetkörper gleichzeitig die Kontaktelemente darstellen. Wenn für die Kontaktelemente Flachkontakte verwendet werden, lassen sich sehr hohe Ströme übertragen. Dies gilt insbesondere auch dann, wenn - wie vorgesehen - die Bordspannung in Kraftfahrzeugen auf 42 Volt erhöht wird.

Wenn man vermeiden möchte, dass an den Kontaktelementen der Stromgebereinheit, die ja an der Oberseite der Gebereinheit frei liegen, Strom anliegt, wenn keine Stromnehmereinheit aufgesetzt ist, kann man einen Magnetschlitten verwenden, wie er z.B. in der EP 0 573 471 beschrieben worden ist. Gleichzeitig wird auf diese Weise ein Schalten unter Last, insbesondere auch bei hohen Kontaktkräften und wenigen Kontakten möglich.

Die Magnetkörper können im Bedarfsfalle auch noch codiert sein, wie dies z.B. in der EP 1 194 983 beschrieben ist. Auf diese Weise werden fehlerhafte Zuordnungen von Kontaktelementen und Gegenkontaktelementen vermieden. Gleiches gilt für eine fehlerhafte Auslösung bei Vorhandensein eines Magnetschalters. Darüber hinaus ergibt sich eine noch bessere Positionierung der Kontakte zueinander.

Für die Herstellung einer mechanischen Verbindung in einem ersten Schritt sind die verschiedensten mechanischen Verbindungseinrichtungen möglich. So kann z.B. die Stromnehmereinheit durch eine entsprechende Führung von der Seite her auf die Stromgebereinheit aufgeschoben werden. Ein vertikales Aufsetzen ist ebenfalls möglich.

Zusätzlich zu einem seitlichen oder vertikalen Aufschieben bzw. Aufsetzen kann noch eine bajonettartige Verbindung vorgesehen sein. Auch eine Verrastung in der Endposition, welche gegebenenfalls auch akustisch angezeigt werden kann, ist möglich.

Vorteilhafte Weiterbildungen und Ausgestaltungen ergeben sich aus den Unteransprüchen und aus den nachfolgend anhand der Zeichnung prinzipmäßig beschriebenen Ausführungsbeispielen.

Es zeigt:
- Fig. 1: Eine Stromgebereinheit im Schnitt, auf die eine Stromnehmereinheit aufgesetzt wird, mit einer Grobführung hierfür; und
- Fig. 2: Schematisch in einer perspektivischen Darstellung eine Stromgebereinheit, mit der über eine Seitenführung als Grobführung eine Stromnehmereinheit verbunden wird.

Nachfolgend sind zwei Ausführungsbeispiele der Erfindung prinzipmäßig beschrieben. Da die elektrische Verbindungsvorrichtung über die Magnetkörper der Stromgebereinheit und der Stromnehmereinheit grundsätzlich bereits bekannt ist, wozu z.B. auf die PCT/EP 01/14508, die WO 98/09346,die WO 97/50152 und die WO 01/03249 A1 verwiesen wird, wird nachfolgend nur auf die für die Erfindung wesentlichen Merkmale näher eingegangen.

Eine in der Fig. 1 dargestellte Stromgebereinheit 1 mit als Flächenkontakte ausgebildeten Kontaktelementen 2 und eine Stromnehmereinheit 3 mit ebenfalls als Flachkontakte ausgebildeten Kontaktelementen 4 sind in ihrem Aufbau und in ihrer Wirkungsweise in der WO 01/03249 A1 detailliert beschrieben, weshalb nachfolgend hierauf nicht näher eingegangen wird. Die WO 01/03249 A1 bildet deshalb auch den Offenbarungsgehalt zu der vorliegenden Anmeldung.

Die Kontaktelemente 2 der Stromgebereinheit 1 sind gleichzeitig als Schaltmagnete oder magnetische Schaltteile ausgebildet und die Kontaktelemente 4 der Stromnehmereinheit 2 bilden gleichzeitig Auslösemagnete bzw. magnetische Auslöseteile. Die Kontaktelemente 2 der Stromgebereinheit 1 sind jeweils einzeln über Leitungsverbindungen 5 mit einer nicht dargestellten Strom-, Spannungs- oder Impulsquelle verbunden. Ähnliches gilt für die Kontaktelemente 4 der Stromnehmereinheit 3, von denen aus jeweils Verbindungsleitungen 6 zu einem ebenfalls nicht dargestellten Verbraucher führen. Die Kontaktelemente 2 und 4 sind auf ihren einander zugewandten Stirnseiten 7 flach und wenigstens annähernd bündig mit der jeweiligen Oberfläche der dazugehörigen Einheit 1 bzw. 3. Die Kontaktelemente 2 und 4 sind jeweils in einer elastischen Wand 8 eingegossen.

Bei dem dargestellten Ausführungsbeispiel nach der Fig. 1 ragen aus dem Gehäuse der Stromgebereinheit 1 wenigstens zwei auf Abstand voneinander angeordnete stumpfkegelförmige Erweiterungen 9 auf der zu der aufzusetzenden Stromnehmereinheit 3 zugewandten Seite heraus.

Komplementär dazu ist die aufzusetzende Stromnehmereinheit 3 mit stumpfkegelförmigen Vertiefungen 10 in dem Gehäuse der Stromnehmereinheit 3 versehen. Zur Führung sind die Kegelwinkel der Erweiterung 9 und der Vertiefung 10 einander angepasst. Im Unterschied zu "normalen" derartigen Kegelführungen ist jedoch ein übergroßes Spiel zwischen den beiden Führungsteilen vorgesehen, weil durch die stumpfkegelförmigen Erweiterungen 9 und die Vertiefungen 10 nur eine Grobführung vorgesehen ist. Zusätzlich können hierfür auch noch Einführungsschrägen, wie im Kopfbereich der stumpfkegelartigen Erweiterungen 9 gestrichelt dargestellt, vorgesehen sein, um eine leichte und sichere Einführung zu erreichen und um die unvermeidlich auftretenden Herstellungs- und Montagetoleranzen zu berücksichtigen, welche im Automobilbereich 1 bis 2 mm und mehr betragen können. An der Stromnehmereinheit 3 ist das Spiel mit "X" in dem Kegelwinkel angedeutet. Ebenso ist ein Abstandspiel zwischen der Kopfseite der Erweiterung 9 und dem Boden der Vertiefung 10 vorzusehen, damit nach Aufsetzen der Stromnehmereinheit 3 auf die Stromgebereinheit 1 und einer Einführung der Erweiterungen 9 in die Vertiefungen 10 im letzten Einführungsschritt die Kontaktelemente 2 und 4 aufgrund ihrer magnetischen Wirkung die letzte exakte Positionierung und Zentrierung vornehmen können.

Um Verklemmungen zu vermeiden und für den Monteur die Handhabung zu erleichtern, ist auf jeden Fall ein derartiges Spiel vorzusehen, dass es auch bei der größtmöglichen auftretenden Toleranz bzw. Herstellungs**-** oder Montageungenauigkeit bei der Verbindung der Stromnehmereinheit 3 mit der Stromgebereinheit 1 zu keinen Verklemmungen kommt.

Anstelle einer kegelstumpfartigen Erweiterung nebst Vertiefung können auch andere eine vertikale Grobzuführung ermöglichende Führungsglieder im Rahmen der Erfindung vorgesehen sein, wie z.B. Stifte und Bohrungen, welche auch konusartig verlaufen können, oder pyramidenförmige Verbindungsglieder und dergleichen.

In der Fig. 2 ist schematisch eine Verbindung der Stromnehmereinheit 3 mit der Strömgebereinheit 1 durch ein seitliches Aufschieben dargestellt. Wie ersichtlich, werden für die Seitenführung und damit für ein seitliches Aufschieben in Pfeilrichtung Schwalbenschwanzführungen 11a und 11b in der Stromgebereinheit 1 und der Stromnehmereinheit 3 vorgesehen.

Im Unterschied zu Schwalbenschwanzführungen 11a und 11b herkömmlicher Bauart ist auch hier ein übergroßes Spiel zwischen den beiden Führungen vorgesehen, um Fertigungs- und Montagetoleranzen ausgleichen zu können. Auch hier sollte das Spiel wenigstens 1 mm, vorzugsweise 2 mm oder noch mehr, betragen.

Selbstverständlich sind im Rahmen der vorliegenden Erfindung anstelle der beiden Grobführungen mit den stumpfkegelartigen Erweiterungen 9 und den daran angepassten Vertiefungen 10 oder den Schwalbenschwanzführungen 11a und 11b auch noch andere konstruktive Ausgestaltungen von Grobführungen möglich. Wesentlich ist lediglich, dass auf diese Weise eine nahezu kräftefreie Annäherung und Verbindung in einem ersten Schritt zwischen der Stromgebereinheit 1 und der Stromnehmereinheit 3 geschaffen wird, wonach automatisch und ohne Beeinflussung durch den Monteur eine exakte Positionierung und Zentrierung durch die Magnetwirkungen der Kontaktelemente 2 und 4 erfolgt.

Selbstverständlich ist es im Rahmen der Erfindung auch nicht erforderlich, dass die Kontaktelemente 2 und 4 mit den Magneten identisch sind. Falls es die Platzverhältnisse zulassen, können Magnete auch unabhängig von den Kontaktelementen 2 und 4 in der Stromnehmereinheit 3 und der Stromgebereinheit 1 vorgesehen werden.

In der Figur 2 ist zusätzlich noch in gestrichelter Darstellung ein Ausführungsbeispiel angedeutet, wobei ein Magnetschlitten 12 vorgesehen ist, der mit Stromzuführungskontakten 16 versehen ist. Auf dem Magnetschlitten 12 sind in diesem Falle separate Magnete 13 und Kontaktglieder 13a angeordnet, wobei die Kontakte 13a beim Aufsetzen der Stromnehmereinheit 3 auf die Stromgebereinheit 1 zusammen mit dem Magnetschlitten 12 durch Magnete 14 in der Stromnehmereinheit 3 angezogen werden und dabei Kontaktelemente 2 von der Rückseite her kontaktieren. Auf diese Weise wird eine Stromverbindung geschaffen. Der nähere Aufbau und die Wirkungsweise dieser Einrichtung ist z.B. in der EP 0 573 471 beschrieben, welche ebenfalls den Offenbarungsgehalt für die vorliegende Anmeldung bildet.

Im Ruhezustand, das heißt bei nicht aufgesetzter Stromnehmereinheit 3 wird der Magnetschlitten 12 von einem Magneten 15 oder einem Material aus einem magnetischen Werkstoff, welcher sich auf der von der Stromnehmereinheit 3 abgewandten Seite in der Stromgebereinheit 1 befindet, angezogen. In diesem Zustand liegt somit kein Strom an den Kontaktelementen 2 an, da die Kontaktglieder 13a auf Abstand dazu liegen.

## Patentansprüche

1. Verfahren zur Herstellung einer elektrischen Verbindung von Baugruppen und Modulen mit einer Stromgebereinheit (1), die mit elektrischen Kontaktelementen (2) und mit Magnetkörpern versehen ist, und mit einer Stromnehmereinheit (3), die mit elektrischen Gegenkontaktelementen (4) und mit Magnetkörpern versehen ist, welche gegenpolig den Magnetkörpern in der Stromgebereinheit (1) gegenüberliegend angeordnet werden, wobei der elektrische Kontakt zwischen den Kontaktelementen (2) und den Gegenkontaktelementen (4) über Flachkontakte mit flächigen Kontaktstellen erfolgt,
**dadurch gekennzeichnet, dass**
zur Verbindung in einem ersten Schritt über eine Grobführung (9,10 bzw. 11a,11b) eine mechanische Verbindung mit übergroßem Spiel zwischen Verbindungsgliedern der Verbindung zum Toleranzausgleich und in einem zweiten Schritt eine exakte Positionierung und Zentrierung durch die magnetischen Anziehungskräfte zwischen den Magnetkörpern der Stromgebereinheit (1) und den Magnetkörpern der Stromnehmereinheit (3) in einer Feinführung und ein elektrischer Kontakt zwischen den Kontaktelementen (2) und den Gegenkontaktelementen (4) erfolgt.

2. Verfahren nach Anspruch 1,
**dadurch gekennzeichnet, dass**
die Stromzuführung zu der Stromgebereinheit (1) über einen mit elektrischen Stromzuführungskontakten (13) versehenen Magnetschlitten (12) erfolgt, der nach dem ersten Schritt mit der mechanischen Verbindung durch die Magnetkörper (14) der Stromnehmereinheit (3) in Richtung auf die Stromnehmereinheit (3) bewegt wird und damit den elektrischen Kontakt herstellt.

3. Verbindungsvorrichtung zum Herstellen einer elektrischen Verbindung von Modulen oder Baugruppen mit einer Stromgebereinheit (1), die mit elektrischen Kontaktelementen (2) und mit Magnetkörpern versehen ist, und mit einer Stromnehmereinheit (3), die mit elektrischen Gegenkontaktelementen (4) und mit Magnetkörpern versehen ist, welche bei Verbindung der Stromgebereinheit (1) mit der Stromnehmereinheit (3) gegenpolig den Magnetkörpern gegenüberliegend angeordnet sind, wobei die Kontaktelemente als Flachkontakte (2,4) mit flächigen Kontaktstellen ausgebildet sind,
**dadurch gekennzeichnet, dass**
zur Herstellung der Verbindung eine Grobführung (9,10 bzw. 11a,11b) als mechanische Verbindung mit übergroßem Spiel zwischen Verbindungsgliedern der Verbindung zum Toleranzausgleich und eine Feinführung mit exakter Positionierung und Zentrierung durch die magnetischen Anziehungskräfte zwischen den Magnetkörpern der Stromgebereinheit (1) und den Magnetkörpern der Stromnehmereinheit (3) für einen elektrischen Kontakt zwischen den Kontaktelementen (2) und den Gegenkontaktelementen (4) über die Magnetkörper der Stromgebereinheit (1) und der Stromnehmereinheit (3) vorgesehen ist.

4. Verbindungsvorrichtung nach Anspruch 3,
**dadurch gekennzeichnet, dass**
die Flachkontakte (2,4) in einer elastischen Wand (8) der Stromgebereinheit (1) oder der Stromnehmereinheit (3) angeordnet sind.

5. Verbindungsvorrichtung nach Anspruch 3 oder 4,
**dadurch gekennzeichnet, dass** die mechanische Führung (9,10 bzw. 11a,11b) so ausgebildet ist, dass sich am Ende der mechanischen Einführung die Magnetkörper der Stromgebereinheit (1) und die Magnetkörper der Stromnehmereinheit (3) wenigstens teilweise gegenüberliegend angeordnet sind.

6. Verbindungsvorrichtung nach Anspruch 3,
**dadurch gekennzeichnet, dass** die mechanische Grobführung eine Seitenführung (11a,11b) aufweist, durch die die Stromgebereinheit (1) über der Stromnehmereinheit (3) platzierbar ist.

7. Verbindungsvorrichtung nach Anspruch 6,
**dadurch gekennzeichnet, dass** die Seitenführung durch Verbindungsglieder in Form von Schwalbenschwanzführungen (11a,11b) in der Stromgebereinheit (1) und der Stromnehmereinheit (3) gebildet ist, wobei die Schwalbenschwanzführungen (11a,11b) mit übergroßem Spiel ausgeführt sind.

8. Verbindungsvorrichtung nach Anspruch 7,
**dadurch gekennzeichnet, dass**
das Spiel wenigstens in Richtung auf die aufzusetzende Stromnehmereinheit (3) wenigstens 1 mm, vorzugsweise 2 mm, beträgt.

9. Verbindungsvorrichtung nach Anspruch 3,
**dadurch gekennzeichnet, dass**
die Grobführung als Verbindungsglieder eine Vertikalführung (9,10) aufweist, durch die die Stromnehmereinheit (3) auf die Stromgebereinheit (1) aufsetzbar ist.

10. Verbindungsvorrichtung nach Anspruch 9,
**dadurch gekennzeichnet, dass**
die Verbindungsglieder der Vertikalführung mit Schrägführungen in Form von kegel- oder konusartigen Vertiefungen (10) und Erhöhungen (9) versehen ist.

11. Verbindungsvorrichtung nach Anspruch 10,
**dadurch gekennzeichnet, dass**
die Schrägführungen (9,10) mit übergroßem Spiel versehen sind.

12. Verbindungsvorrichtung nach Anspruch 11,
**dadurch gekennzeichnet, dass**
das mögliche Spiel der Schrägführungen (9,10) wenigstens 1 mm, vorzugsweise 2 mm, beträgt.

13. Verbindungsvorrichtung nach Anspruch 9,
**dadurch gekennzeichnet, dass**
die Grobführung (9,10) mit einem Bajonettverschluss versehen ist.

14. Verbindungsvorrichtung nach einem der Ansprüche 3 bis 13,
**dadurch gekennzeichnet, dass**
die Grobführung (9,10 bzw. 11a,11b) derart ausgebildet ist, dass am Ende der mechanischen Einführung eine Verrastung erfolgt.

15. Verbindungsvorrichtung nach Anspruch 3,
**dadurch gekennzeichnet, dass**
die Stromgebereinheit (1) mit einem Magnetschlitten (12) versehen ist, der mit Stromzuführungskontakten (16) versehen ist, wobei der Magnetschlitten (12) in Richtung auf die aufzusetzende Stromnehmereinheit (3) verschiebbar ist, und wobei in der verschobenen Position eine elektrische Verbindung zu den Kontaktelementen (2) erfolgt.

16. Verbindungsvorrichtung nach Anspruch 15,
**dadurch gekennzeichnet, dass**
der Magnetschlitten (12) mit einer Rückhalteeinrichtung versehen ist.

17. Verbindungsvorrichtung nach Anspruch 16,
**dadurch gekennzeichnet, dass**
die Rückhalteeinrichtung mit einem Magneten (15) oder einem Material aus einem magnetischen Werkstoff versehen ist, der auf der von der aufzusetzenden Stromnehmereinheit (3) abgewandten Seite in der Stromgebereinheit (1) angeordnet ist.

## Claims

1. Method for production of an electrical connection of assemblies and modules with a current emitter unit (1) that is fitted with electrical contact elements (2) and magnetic bodies, and with a current receiver unit (3) that is fitted with electrical counter-contact elements (4) and magnetic bodies arranged counter-pole to the opposite magnetic bodies in the current emitter unit (1), where the electrical contact between the contact elements (2) and the counter-contact elements (4) is made via flat contacts with flat contact points,
**characterised in that**
for the connection, in a first step via a rough guide (9, 10 or 11a, 11b) a mechanical connection is made with excessive play between the connecting elements of the connection to compensate for tolerance and in a second step a precise positioning and centring take place through the magnetic attraction forces between the magnetic bodies of the current emitter unit (1) and the magnetic bodies of the current receiver unit (3) in a fine guide, and an electrical contact is made between the contact elements (2) and the counter-contact elements (4).

2. Method according to claim 1,
**characterised in that**
the power is supplied to the current emitter unit (1) via a magnetic slide (12) that is fitted with electrical power supply contacts (13) and after the first step is moved with the mechanical connection by the magnetic bodies (14) of the current receiver unit (3) in the direction towards the current receiver unit (3) and thus creates the electrical contact.

3. Connection device for creating an electrical connection of modules or assemblies with a current emitter unit (1) that is fitted with electrical contact elements (2) and magnetic bodies, and with a current receiver unit (3) that is fitted with electrical counter-contact elements (4) and magnetic bodies arranged counter-pole to the opposite magnetic bodies on connection of the current emitter unit (1) with the current receiver unit (3), where the contact elements (2) are formed as flat contacts (2, 4) with flat contact points,
**characterised in that**
to create the connection a rough guide (9, 10 or 11a, 11b) is provided as a mechanical connection with excessive play between connecting elements of the connection to compensate for tolerance and a fine guide is provided with precise positioning and centring through the magnetic attraction forces between the magnetic bodies of the current emitter unit (1) and the magnetic bodies of the current receiver unit (3) for an electrical contact between the contact elements (2) and the counter-contact elements (4) via the magnetic bodies of the current emitter unit (1) and the current receiver unit (3).

4. Connecting device according to claim 3,
**characterised in that**
the flat contacts (2, 4) are arranged in a resilient wall (8) of the current emitter unit (1) or the current receiver unit (3).

5. Connecting device according to claim 3 or 4, **characterised in that**
the mechanical guide (9, 10 or 11a, 11b) is formed so that at the end of the mechanical insertion, the magnetic bodies of the current emitter unit (1) and the magnetic bodies of the current receiver unit (3) are arranged at least partly opposite each other.

6. Connecting device according to claim 3,
**characterised in that**
the mechanical rough guide has a side guide (11a, 11b) via which the current emitter unit (1) can be positioned over the current receiver unit (3).

7. Connecting device according to claim 6,
**characterised in that**
the side guide is formed by connecting elements in the form of dovetail guides (11a, 11b) in the current emitter unit (1) and the current receiver unit (3), where the dovetail guides (11a, 11b) are formed with excessive play.

8. Connecting device according to claim 7,
**characterised in that**
the play, at least in the direction of the current receiver unit (3) to be applied, is at least 1 mm, preferably 2 mm.

9. Connecting device according to claim 3,
**characterised in that**
the rough guide has as connecting elements a vertical guide (9, 10) via which the current receiver unit (3) can be placed on the current emitter unit (1).

10. Connecting device according to claim 9,
**characterised in that**
the connecting elements of the vertical guide are fitted with oblique guides in the form of tapered or conical recesses (10) and protrusions (9).

11. Connecting device according to claim 10,
**characterised in that**
the oblique guides (9, 10) are fitted with excessive play.

12. Connecting device according to claim 11,
**characterised in that**
the possible play of the oblique guides (9, 10) is at least 1 mm, preferably 2 mm.

13. Connecting device according to claim 9,
**characterised in that**
the rough guide (9, 10) is fitted with a bayonet closure.

14. Connecting device according to any one of claims 3 to 13,
**characterised in that**
the rough guide (9, 10 or 11a, 11b) is formed such that at the end of the mechanical insertion an engagement occurs.

15. Connecting device according to claim 3,
**characterised in that**
the current emitter unit (1) is fitted with a magnetic slide (12) that is fitted with power supply contacts (16), where the magnetic slide (12) can be displaced in the direction of the current receiver unit (3) to be positioned, and where in the displaced position an electrical connection is made to the contact elements (2).

16. Connecting device according to claim 15,
**characterised in that**
the magnetic slide (12) is fitted with a retainer device.

17. Connecting device according to claim 16,
**characterised in that**
the retainer device is fitted with a magnet (15) or material of magnetic matter which is arranged in the current emitter unit (1) on the side facing away from the current receiver unit (3) to be positioned.

## Revendications

1. Procédé pour établir une jonction électrique entre des sous-ensembles et modules au moyen d'une unité émettrice de courant (1) qui est pourvue d'éléments de contact électriques (2) et de corps magnétiques, et d'une unité réceptrice de courant (3) qui est pourvue de contacts électriques conjugués (4) et de corps magnétiques, lesquels sont disposés face aux corps magnétiques de l'unité émettrice de courant (1), avec une polarité opposée, le contact électrique entre les éléments de contact (2) et les éléments de contact conjugués (4) se produisant à l'aide de contacts plats comportant des zones de contact étendues,
**caractérisé en ce que,**
pour la jonction, dans une première étape, il se produit, au moyen d'un guidage grossier (9, 10 ou 11a, 11b), une jonction mécanique entre les éléments de la jonction avec un jeu surdimensionné, pour la compensation des tolérances et, dans une seconde étape, il s'établit un positionnement et un centrage précis, réalisés par des forces d'attraction magnétiques entre les corps magnétiques de l'unité émettrice de courant (1) et les corps magnétiques de l'unité réceptrice de courant (3), dans un guidage fin, ainsi qu'un contact électrique entre les éléments de contact (2) et les éléments de contact conjugués (4).

2. Procédé selon la revendication 1,
**caractérisé en ce que**
l'amenée du courant à l'unité émettrice de courant (1) s'effectue au moyen d'un chariot magnétique (12) pourvu des contacts d'amenée du courant électrique (13) qui, après la première étape comportant la jonction mécanique, est entraîné en direction de l'unité réceptrice de courant (3) par les corps magnétiques (14) de l'unité réceptrice de courant (3) et établit ainsi le contact électrique.

3. Dispositif de jonction destiné à établir une jonction électrique entre des modules ou sous-ensembles, comprenant une unité émettrice de courant (1) qui est pourvue d'éléments de contact électriques (2) et de corps magnétiques, et une unité réceptrice de courant (3) qui est pourvue de contacts électriques conjugués (4) et de corps magnétiques, lesquels sont disposés face aux corps magnétiques de l'unité émettrice de courant (1), avec une polarité opposée, au moment de la jonction avec l'unité réceptrice de courant (3), les éléments de contact étant constitués par des contacts plats (2, 4) à zones de contact étendues,
**caractérisé en ce que,**
pour l'établissement de la jonction, il est prévu un guidage grossier (9, 10 ou 11a, 11b) constituant une jonction mécanique entre les éléments de la jonction avec un jeu surdimensionné, pour la compensation des tolérances, et un guidage fin avec un positionnement et un centrage précis, réalisés par des forces d'attraction magnétiques entre les corps magnétiques de l'unité émettrice de courant (1) et les corps magnétiques de l'unité réceptrice de courant (3), pour l'établissement d'un contact électrique entre les éléments de contact (2) et les éléments de contact conjugués (4) au moyen des corps magnétiques de l'unité émettrice de courant (1) et de l'unité réceptrice de courant (3).

4. Dispositif de jonction selon la revendication 3,
**caractérisé en ce que**
les contacts plats (2, 4) sont disposés dans une paroi élastique (8) de l'unité émettrice de courant (1) ou de l'unité réceptrice de courant (3).

5. Dispositif de jonction selon la revendication 3 ou 4,
**caractérisé en ce que**
le guidage mécanique (9, 10 ou 11a, 11b) est constitué de manière à ce qu'à la fin de l'engagement mécanique, les corps magnétiques de l'unité émettrice de courant (1) et les corps magnétiques de l'unité réceptrice de courant (3) sont disposés au moins partiellement face à face.

6. Dispositif de jonction selon la revendication 3,
**caractérisé en ce que**
le guidage grossier mécanique comporte un guidage latéral (11a, 11b) par lequel l'unité émettrice de courant (1) peut être placée au-dessus de l'unité réceptrice de courant (3).

7. Dispositif de jonction selon la revendication 6,
**caractérisé en ce que**
le guidage latéral est formé par des organes de jonction présentant la forme de guidages à queue d'aronde (11a, 11b) ménagés dans l'unité émettrice de courant (1) et dans l'unité réceptrice de courant (3), les guidages à queue d'aronde (11a, 11b) étant réalisés avec un jeu surdimensionné.

8. Dispositif de jonction selon la revendication 7,
**caractérisé en ce que**
le jeu est d'au moins 1 mm, de préférence de 2 mm, en direction de l'unité réceptrice de courant (3) qu'il s'agit de superposer.

9. Dispositif de jonction selon la revendication 3,
**caractérisé en ce que**
le guidage grossier comporte, comme organes de jonction, un guidage vertical (9, 10) par lequel l'unité réceptrice de courant (3) peut être superposée à l'unité émettrice de courant (1).

10. Dispositif de jonction selon la revendication 9,
**caractérisé en ce que**
les organes de jonction du guidage vertical sont pourvus de guidages obliques constitués par des creux (10) et des bosses (19) coniques ou à section décroissante.

11. Dispositif de jonction selon la revendication 10,
**caractérisé en ce que**
les guidages obliques (9, 10) sont pourvus d'un jeu surdimensionné.

12. Dispositif de jonction selon la revendication 11,
**caractérisé en ce que**
le jeu possible des guidages obliques (9, 10) est d'au moins 1 mm, de préférence de 2 mm.

13. Dispositif de jonction selon la revendication 9,
**caractérisé en ce que**
le guidage grossier (9, 10) est pourvu d'une fermeture à baïonnette.

14. Dispositif de jonction selon l'une des revendications 3 à 13,
**caractérisé en ce que**
le guidage grossier (9, 10 ou 11a, 11b) est agencé de manière à ce qu'il se produise un verrouillage à la fin de l'engagement mécanique.

15. Dispositif de jonction selon la revendication 3,
**caractérisé en ce que**
l'unité émettrice de courant (1) est pourvue d'un chariot magnétique (12) qui est lui-même pourvu de contacts d'amenée du courant (16), le chariot magnétique (12) pouvant être déplacé en translation en direction de l'unité réceptrice de courant (3) qu'il s'agit de superposer, et une jonction électrique avec les éléments de contact (2) s'établissant dans la position déplacée.

16. Dispositif de jonction selon la revendication 15,
**caractérisé en ce que**
le chariot magnétique (12) est pourvu d'un dispositif de retenue.

17. Dispositif de jonction selon la revendication 16,
**caractérisé en ce que**
le dispositif de retenue est pourvu d'un aimant (15), ou d'un matériel fait d'un matériau magnétique, qui est disposé dans l'unité émettrice de courant (1) sur le côté qui est éloigné de l'unité réceptrice de courant (3) qu'il s'agit de superposer.
